# EUROPÄISCHE PATENTSCHRIFT

(11) **EP 0 319 634 B1**
(45) Veröffentlichungstag und Bekanntmachung des Hinweises auf die Patenterteilung: **12.09.1990**
(21) Anmeldenummer: 88102057.2
(22) Anmeldetag: 12.02.1988
(51) Int. Cl.: F28G 1/08, F22B 37/48, F23J 3/00

(54) **Vorrichtung zum Reinigen einer Heizfläche, insbesondere einer Kesselanlage**
Device for cleaning a heating surface, especially for a boiler installation
Dispositif de nettoyage d'une surface de chauffe, en particulier d'une chaudière

(30) Priorität: 07.12.1987 DE 3741378
(43) Veröffentlichungstag der Anmeldung: 14.06.1989
(73) Patentinhaber: OSCHATZ GMBH, 45143 Essen (DE)
(72) Erfinder: Srowig, Norbert, Dipl.-Ing., D-4300 Essen 17 (DE)
(74) Vertreter: Masch, Karl Gerhard, Dr.

(56) Entgegenhaltungen:
- DE-A- 2 710 153
- FR-A- 1 557 793
- FR-A- 2 211 868
- US-A- 3 183 967

## Beschreibung

Die Erfindung betrifft eine Vorrichtung zum Reinigen einer Heizfläche, insbesondere einer Kesselanlage, bestehend aus einer antreibbaren Klopfvorrichtung nach dem ersten Teil des Patentanspruchs 1.

Bekannte Vorrichtungen der genannten Art (vgl. z. B. (DE-A 2 710 153 oder DE-A 3 139 439) schlagen oder rütteln mit Hilfe einer bestimmten Mechanik (Pneumatik, Hydraulik oder Rotationsbewegung) die Heizfläche, so daß ein mehr oder minder großer Reinigungseffekt erzielt wird. Nachteilig ist der verhältnismäßig hohe Aufwand und die Störanfälligkeit bei Einsatz an konventionellen Kesselanlagen und insbesondere bei Kesselanlagen, die in einem geschlossenen Behälter unter Uber- oder Unterdruck arbeiten.

Der Erfindung liegt daher die Aufgabe zugrunde, eine konstruktiv einfachere und betriebssicherere Vorrichtung der eingangs genannten Art anzugeben.

Zur Lösung dieser Aufgabe werden in Verbindung mit den Merkmalen des ersten Teils des Patentanspruchs 1 die im Kennzeichnungsteil des Patentanspruchs 1 enthaltenen Merkmale vorgeschlagen.

Für die weitere Ausgestaltung bestehen im Rahmen der Erfindung mehrere Möglichkeiten. So wird nach einer bevorzugten Ausführungsform der Stößel mit Hilfe einer Feder in seiner Ausgangslage gehalten. Ohne weiteres besteht aber auch die Möglichkeit, den Stößel mit einer weiteren Spule in seiner Ausgangslage zu halten. Arbeitet der Stößel mit dem Kern zumindest teilweise unter höheren Gastemperaturen, so empfiehlt es sich, das genannte Gehäuse als Kühlkammer auszubilden. Dies kann z. B. dadurch geschehen, daß das Gehäuse mit einem entsprechenden Kühlmedium, wie Stickstoff, beschickt wird, es könnte aber auch daran gedacht werden, das Gehäuse mit äußeren Rippen durch die Außenluft zu kühlen.

Im folgenden wird die Erfindung anhand einer Ausführungsbeispiele darstellenden Zeichnung näher erläutert. Es zeigen
Fig. 1 eine Vorrichtung zum Reinigen einer Heizfläche, und
Fig. 2 eine abgewandelte Ausführungsform.

Die in den Figuren gezeigte Vorrichtung dient zum Reinigen einer Heizfläche einer Kesselanlage. In ihrem grundsätzlichen Aufbau besteht sie aus einer antreibbaren Klopfvorrichtung.

Im Ausführungsbeispiel ist die Heizfläche 1 in einem Raum 2 angeordnet, der unter Über- oder Unterdruck steht. Die Klopfvorrichtung ist als von einem Elektromagneten 3 antreibbarer Stößel 4 ausgebildet. Diese Klopfvorrichtung ist an einen Ansatz 5 am Raumgehäuse 6 angeflanscht, der einen Durchlaß für den Stößel 4 aufweist. Dieser Durchlaß 7 ist zugleich mit einer zentrischen Füh rung für den Stößel 4 versehen. Der Elektromagnet 3 ist mit ortsfester Spule 8 und dem Stößel 4 befestigtem Kern 9 ausgeführt. Durch Aktivieren des Elektromagneten 3 wird der Stößel 4 in Bewegung gesetzt, so daß er gegen die Heizfläche 1 schlägt bzw. diese in Schwingungen versetzt. Nach Abschalten des Stromes wird der Stößel 3 mittels einer Feder 10 in seine Ursprungslage zurückgebracht bzw. in dieser Lage gehalten. Die Funktion dieser Feder 10 kann auch von einer zweiten Spule 11 übernommen werden, die dann eine Bewegung des Stößels 4 in umgekehrter Richtung nach sich ziehen würde. Diese weitere Spule 11 ist in den Zeichnungsfiguren schematisch angedeutet.

Bei beiden Ausführungsformen ist ein zumindest den Stößel 4 mit dem Kern 9 aufnehmendes Gehäuse 12 vorgesehen. Bei der Ausführungsform nach Fig. 1 sind auch die Spulen 8, 11 bzw. die Feder 10 in diesem Gehäuse 12 angeordnet. Bei der Ausführungsform nach Fig. 2 sind dagegen die Spulen 8, 11 außerhalb des Gehäuses 12 angeordnet. Im einzelnen nicht dargestellt ist die Ausführungsform dieses Gehäuses 12 als Kühlkammer.

## Patentansprüche

1. Vorrichtung zum Reinigen einer in einem Raumgehäuse (6) befindlichen Heizfläche (1), insbesondere einer Kesselanlage, bestehend aus einer Klopfvorrichtung mit einem antreibaren Stößel (4) in einem Stößelgehäuse (12), dadurch gekennzeichnet, daß der Stößelantrieb aus einem Elektromagneten (3) mit ortsfester Spule (8) und im Stößelgehäuse (12) auf dem Stößel (4) befestigten Kern (9) besteht und daß das Stößelgehäuse (12) seinerseits an einem Flanschenansatz (5) des Raumgehäuses (6) befestigt ist, der einen als Stößelführung ausgebildeten Stößeldurchlaß (7) aufweist.

2. Vorrichtung nach Anspruch 1 oder 2, dadurch gekennzeichnet, daß der Stößel (4) mit Hilfe einer Feder (10) in seiner Ausgangslage gehalten ist.

3. Vorrichtung nach Anspruch 1 oder 2, dadurch gekennzeichnet, daß der Stößel (4) mit Hilfe einer weiteren Spule (11) in seiner Ausgangslage gehalten ist.

4. Vorrichtung nach einem der Ansprüche 1 bis 3, dadurch gekennzeichnet, daß das Gehäuse (12) als Kühlkammer ausgebildet ist.

## Claims

1. Equipment for cleaning a heating surface (1) contained in a chamber (6), particularly of a boiler installation, consisting of a striker equipment with a propellable rammer (4) in a rammer housing (12), characterized in that the rammer drive consists of an electromagnet (3) with a stationary coil (8) and of a core (9) attached to the rammer (4) in the rammer housing (12) and that the rammer housing (12) itself is attached to a flanged shoulder (5) of the chamber (6) that possesses a rammer possage (7) constructed as a rammer guide.

2. Equipment according to Claim 1, characterized in that the rammer (4) is held in its starting position by means of a spring (10).

3. Equipment according to Claim 1 or 2, characterized in that the rammer (4) is held in its starting position by means of another coil (11).

4. Equipment according to one of Claims 1 to 3, characterized in that the housing (12) is constructed as a cooling chamber.

## Revendications

1. Dispositif pour le nettoyage d'une surface de chauffe (1) se trouvant dans un logement (6), en particulier d'une installation de chaudière, constitué d'un dispositif destiné à provoquer des secousses, muni d'un coulisseau (4) pouvant être entraîné dans un logement (12) qui lui est destiné, caractérisé en ce que l'entraînement du coulisseau est constitué d'un électro-aimant (3) muni d'une bobine (8) fixée à demeure et d'un noyau (9) fixé dans le logement (12) sur le coulisseau (4), et en ce que le logement (12) destiné au coulisseau, est fixé pour sa part à une saillie en forme de bride (5) du logement (6), la saillie présentant un passage (7) pour le coulisseau, réalisée en guidage pour le coulisseau.

2. Dispositif selon la revendication 1, caractérise en ce que le coulisseau (4) est maintenu dans sa position de départ, à l'aide d'un ressort (10).

3. Dispositif selon la revendication 1 ou 2, caractérise en ce que le coulisseau (4) est maintenu dans sa position de départ, à l'aide d'une autre bobine (11).

4. Dispositif selon l'une quelconque des revendications 1 à 3, caractérisé en ce que le logement (12) est réalisé en chambre de refroidissement.
